# FASCICULE DE BREVET EUROPEEN

(11) **EP 0 088 012 B1**
(45) Date de publication et mention de la délivrance du brevet: **12.11.1986**
(21) Numéro de dépôt: 83400367.5
(22) Date de dépôt: 22.02.1983
(51) Int. Cl.: E05B 37/08

(54) **Serrure à cylindre, à combinaison sans clé**
Schlüsselloses Kombinationszylinderschloss
Keyless cylinder combination lock

(30) Priorité: 01.03.1982 FR 8203335
(43) Date de publication de la demande: 07.09.1983
(73) Titulaire: MINILOCK S.A., CH-1005 Lausanne (CH)
(72) Inventeur: Peyronnet, Jacques, F-75008 Paris (FR)
(74) Mandataire: Martin, Jean-Jacques

## Description

La présente invention concerne les serrures à combinaison sans clé, et plus précisément une serrure dite à cylindre, à combinaison sans clé.

On connaît déjà de nombreuses serrures à combinaison sans clé. Une telle serrure à combinaison sans clé est décrite par exemple dans le brevet Allemand 28 656. Ces serrures sont appréciées en particulier pour les nombreux avantages qu'elles présentent par rapport aux serrures à clés. Ainsi la multiplication des serrures, tant sur les portes, qu'en petit verrouillage industriel sur des dispositifs les plus divers conduit à donner, lorsque l'on utilise des serrures à clés, des porte- clés surchargés, lourds et encombrants. De plus, l'obligation de fabriquer un grand nombre de clés et de serrures différentes conduit à la fabrication de clés qui sont facilement imitables par toute personne quelque peu entraînée, ce qui fait que l'efficacité de la serrure à clés est réduite. D'autre part à la suite de la perte ou du vol de la clé, la serrure à clés est irrémédiablement verrouillée si l'on ne dispose pas d'une clé de rechange. Enfin on constate de nos jours que les actes de vandalisme consistant à introduire, par le trou de la serrure à clés, des corps étrangers empêchant le fonctionnement correct de la serrure, sont de plus en plus fréquents. De tels actes de vandalisme sont tout à fait impossibles avec une serrure à combinaison sans clé puisque précisément les serrures à combinaison sans clé ne possèdent pas de trou de serrure.

Les serrures à combinaison sans clé sont classiquement constituées d'une pluralité de disques de codage coaxiaux munis chacun, d'une part, sur leur périphérie, d'une encoche destinée à recevoir un élément de blocage d'un pène, lorsque toutes les encoches des disques sont alignées, d'autre part d'un ergot en saillie de part et d'autre du plan des disques ; en entraînant en rotation l'un des disques de codage, par manoeuvre d'un organe d'entraînement solidaire de celui-ci, on amène en contact les ergots de codage du disque entraîné et du disque adjacent à celui-ci, de façon à déplacer à son tour le disque adjacent en question, et ainsi de suite pour chacun des disques de la serrure, jusqu'à ce que toutes les encoches des disques soient alignées pour recevoir l'élément de blocage du pène. Dans cette position, le pène étant déverrouillé, l'organe d'entraînement peut, lorsqu'il est pivoté, de façon appropriée, commander le retrait du pène. Bien entendu la répartition relative des encoches et des ergots sur chacun des disques, est choisie quelconque, de sorte qu'il est indispensable de connaître « la combinaison pour pouvoir aligner correctement les encoches des disques par manoeuvre de l'organe d'entraînement.

Malgré les nombreux avantages présentés par les serrures à combinaison sans clé, et malgré la sécurité tout à fait satisfaisante offerte par celles-ci, on constate que les serrures à cylindre à clés ont tendance à être préférées, dans un grand nombre d'utilisations, aux dépens des serrures à combinaison sans clé. Ces serrures à cylindre sont composées d'un stator, d'un rotor contenu dans le stator et d'un élément de blocage disposé entre le rotor et le stator, et susceptible d'être déplacé entre une première position dans laquelle l'élément de blocage interdit la rotation du rotor, et une seconde position autorisant le déplacement de ce dernier.

On connaît ainsi de nombreuses variantes de réalisation de serrures à cylindre à clés.

Selon un mode de réalisation, l'élément de blocage est formé par une pluralité de paillettes, d'extension perpendiculaire à l'axe du rotor, décalées entre elles en position de repos, par sollicitation d'un organe élastique, pour faire saillie à l'extérieur du rotor. Dans ce mode de réalisation, l'introduction de la clé a pour but d'aligner toutes les paillettes et amener celles-ci à affleurer le stator de façon à autoriser la rotation du rotor par pivotement de la clé.

Selon un autre mode de réalisation, il est prévu d'une part, une pluralité de disques munis d'une encoche extérieure, et d'autre part, une barre de blocage ou mentonnet, qui est destiné à pénétrer dans les encoches des disques, lorsque celles-ci sont alignées. Pour ce faire, la clé appropriée pour ouvrir la serrure est conçue pour faire pivoter chacun des disques d'un angle donné adéquat pour aligner les encoches, lorsqu'elle est tournée d'un angle déterminé. Les disques étant ainsi alignés, et la barre de blocage ayant pénétré dans les encoches des disques, la poursuite de la rotation de la clé entraîne le pivotement du rotor, en portant une portion périphérique des disques formant saillie, en contact avec le rotor.

Le phénomène observé selon lequel les serrures à clés sont préférées aux serrures à combinaison sans clé semble trouver ainsi son explication : la totalité des serrures à combinaison sans clé jusqu'ici proposées sont des serrures à pène coulissant ou basculant, ce qui exige de prévoir un mécanisme relativement complexe de commande des pènes, ainsi qu'un volume assez important, puisque les pènes et leur mécanisme doivent impérativement être logés à côté des disques de codage.

De plus dans toutes les serrures à cylindre jusqu'ici proposées, la rotation du rotor autorisée par le passage du mentonnet dans la seconde position, devait être réalisée à la suite de l'introduction de la clé appropriée et de la rotation de celle-ci sous un angle au plus égal à 360°. Dans les serrures à cylindre à paillettes, le retrait de l'élément de blocage est réalisé lors de l'introduction de la clé, et la rotation du rotor, par pivotement de la clé sur un angle généralement compris entre 90 et 180°. Dans les serrures à cylindre à disques, l'alignement des encoches des disques est réalisé par rotation de la clé sur un angle voisin de 90°, la pénétration du mentonnet dans les encoches est réalisée à la suite d'une rotation supplémentaire, et enfin la rotation du rotor est réalisée en poursuivant la rotation, la clé ayant porté en contact la saillie périphérique des disques et une butée correspondante prévue sur le rotor.

Dans tous les cas de figures il était donc indispensable jusqu'ici que l'organe d'entraînement et de décodage, en l'occurrence la clé, opère sur un angle de rotation inférieur à 360°. Bien entendu un tel critère est tout à fait inacceptable pour des serrures à combinaison sans clé du type précité, puisque pour aligner les disques de codage, il est nécessaire, dès que la serrure comporte plus d'un disque, d'opérer une rotation de l'organe d'entraînement sur un angle supérieur à 360° pour pouvoir aligner l'ensemble des encoches. On a donc jugé constamment jusqu'ici, comme totalement incompatibles, les serrures à combinaison sans clé et les serrures à cylindre. Ces dernières ont donc tendance à être préférées et à être utilisées dans un grand nombre de cas en raison de leur simplicité et de leur dimension.

En outre les serrures à combinaison sans clé ne permettent généralement que le déplacement d'un pène par coulissement linéaire ou par basculement, mais pas la rotation complète d'un ou plusieurs tours d'un organe de manoeuvre intrinsèque de la serrure. Par ailleurs les serrures à combinaison sans clé ne sont généralement réalisables qu'à deux positions : une position « ouvert » et une position « fermé ». Alors que certaines serrures à clés permettent plusieurs positions « ouvert et « fermé et peuvent ainsi verrouiller par exemple des contacteurs rotatifs dans une pluralité de positions distinctes.

Les serrures à combinaison sans clé classiques ne peuvent par conséquent pas être utilisées, dans la plupart des applications du type véhicules automobiles, paramètres et taxi-phones ou téléphones publics, bureaux privés, distributeurs automatiques, etc., on constate ainsi que dans toutes ces applications, on utilise de façon classique en soi, des serrures à cylindre, à clés.

Le document US-A-4170 886 décrit une serrure à cylindre comprenant un stator qui enveloppe un rotor, ce dernier devant être entraîné en rotation par rapport au stator pour permettre l'ouverture de la serrure, une pluralité de disques de codage coaxiaux comportant chacun une encoche sur leur périphérie ainsi que des organes adaptés pour entraîner la rotation de chacun des disques lorsque l'un des disques de codage qui lui est immédiatement adjacent est lui-même entraîné en rotation sur un angle donné, un organe rotatif de décodage des disques coopérant avec l'un des disques pour entraîner la rotation de celui-ci et un élément de blocage disposé entre le rotor et le stator et adapté pour pénétrer dans les encoches des disques de codage lorsque celles-ci sont alignées.

Le rotor est disposé en arrière des disques de codage. L'élément de blocage est sollicité en appui contre les disques de blocage et le rotor par des patins sollicités par ressort. De façon similaire, un patin vient en appui contre le rotor par ressort.

Lorsque les encoches prévues dans les disques de codage sont alignées, l'élément de blocage pénètre dans celles-ci ainsi que dans une rainure longitudinale prévue dans le rotor. La rotation de l'organe rotatif de décodage permet alors la rotation du rotor et donc l'ouverture de la serrure, le mouvement étant transmis par l'élément de blocage.

Pour refermer la serrure, l'organe rotatif de décodage doit être tourné dans le sens opposé, de telle sorte qu'une surface biseautée prévue dans le disque de codage entraîneur repousse l'élément de blocage dans la rainure longitudinale prévue à cet effet dans le stator.

Une telle serrure ne présente qu'un seul sens d'ouverture en raison de la présence de la surface biseautée sur le disque de codage entraîneur.

Par ailleurs, cette serrure ne présente aucune sécurité dans la mesure où le rotor n'est jamais interdit de rotation par rapport au stator.

Le rotor peut par exemple être pivoté lorsque l'on a accès à l'arrière de la serrure.

Le rotor peut encore être pivoté si l'on arrive à décaler légèrement l'axe de l'organe rotatif de décodage, en appliquant une force de friction supérieure à celle du patin en appui contre le rotor.

La présente invention vient maintenant apporter une solution au problème posé par les serrures antérieures en proposant une serrure à cylindre, à combinaison sans clé qui comprend en particulier un rotor qui est interdit de rotation par rapport au stator avant décodage des disques, ce qui interdit en toute sécurité une ouverture intempestive ou frauduleuse.

La serrure conforme à la présente invention est du type à cylindre précédemment évoqué comprenant un stator qui enveloppe un rotor, ce dernier devant être entraîné en rotation par rapport au stator pour permettre l'ouverture de la serrure, une pluralité de disques de codage coaxiaux comportant chacun une encoche sur leur périphérie ainsi que des organes adaptés pour entraîner la rotation de chacun des disques lorsque l'un des disques de codage qui lui est immédiatement adjacent est lui-même entraîné en rotation sur un angle donné, un organe rotatif de décodage des disques coopérant avec l'un des disques pour entraîner la rotation de celui-ci, et un élément de blocage disposé entre le rotor et le stator et adapté pour pénétrer dans les encoches des disques de codage lorsque celles-ci sont alignées ; par ailleurs, selon l'invention, ledit élément de blocage est susceptible d'être déplacé entre une position de verrouillage dans laquelle il interdit la rotation du rotor par rapport au stator et une position neutre dans laquelle il pénètre dans les encoches des disques de codage et autorise la rotation du rotor, et de plus l'organe rotatif est déplaçable axialement par rapport à la position qu'il occupe lors du décodage des disques pour assurer la rotation du rotor et l'ouverture de la serrure lorsque les encoches prévues sur chacun des disques sont alignées.

Il est prévu de préférence un disque intercalaire, fixe par rapport au rotor, entre deux disques de codage adjacents pour éviter toute friction entre ceux-ci.

Selon un mode de réalisation préférentiel, les disques de codage sont évidés centralement pour recevoir, en traversée, l'organe rotatif de décodage des disques, et les organes adaptés pour entraîner la rotation de chacun des disques sont formés de pions de codage, en saillie de part et d'autre du plan moyen de chacun de ceux-ci.

Pour choisir et changer librement la combinaison, de préférence la position du pion de codage de chacun des disques est susceptible de réglage par pas sur un périmètre donné défini sur chaque disque ; et selon un mode de réalisation particulier, chaque disque de codage est formé de deux plaques circulaires coaxiales, la surface périphérique intérieure de l'une des plaques étant complémentaire de la surface périphérique extérieure de l'autre plaque, de telle sorte que celles-ci puissent être assemblées par emboîtement selon une multiplicité de positions précises prédéterminées, la plaque extérieure de plus grand diamètre possédant ladite encoche, tandis que la plaque intérieure de plus faible diamètre porte le pion de codage.

Selon une caractéristique de la présente invention, il est prévu un élément élastique qui sollicite l'organe rotatif de décodage des disques dans sa position de coopération avec l'un des disques de codage.

Selon une autre caractéristique de la présente invention, l'organe rotatif de décodage possède sur une portion axiale de sa périphérie, une structure complémentaire de l'évidement central . du disque de codage avec lequel il coopère ou d'un dispositif intermédiaire lié en rotation à celui-ci, avec ou sans perte de course.

Selon une autre caractéristique de la présente invention, l'organe rotatif de décodage possède au voisinage de l'une de ses extrémités une structure complémentaire d'une portion du rotor ou d'un élément solidaire en rotation de celui-ci. L'organe rotatif de décodage des disques doit être soit repoussé, soit tiré par rapport à la position qu'il occupe pour le décodage des disques, pour coopérer avec le rotor, en fonction du mode de réalisation retenu pour le rotor et l'organe rotatif de décodage.

Selon un mode de réalisation, la serrure comprend en outre un cadran comportant des repères angulaires, fixé à l'avant sur l'organe rotatif de décodage des disques.

Selon un autre mode de réalisation, la serrure comporte un cadran indépendant destiné à coopérer avec l'organe rotatif de décodage des disques et qui comporte une pluralité de repères angulaires.

Selon un mode de réalisation avantageux, les cadrans indépendants se composent d'une part d'un support central muni de structures complémentaires de la face avant de l'organe rotatif de décodage de façon à coopérer avec celui-ci dans une position prédéterminée, et d'autre part d'une bague externe munie de repères angulaires, ladite bague étant réglable en position prédéterminée sur la périphérie du support.

De préférence, il est prévu une pluralité de logements dans le stator, pour recevoir l'élément de blocage. Dans le cas où l'on prévoit un seul logement de l'élément de blocage dans le stator, il est avantageux que celui-ci soit situé à la partie inférieure du stator, de telle sorte que l'élément de blocage soit entraîné par gravité dans son logement en position de verrouillage.

Pour empêcher le « tatage » de la combinaison, il peut être prévu une pluralité d'encoches de faible profondeur, sur la périphérie des disques.

Selon une caractéristique avantageuse de la présente invention, les positions prédéterminées prévues sur les disques de codage pour les pions dits de codage, sont disposées sur celui-ci de façon non symétrique par rapport à l'encoche et le nombre de ces positions est égal à la moitié du nombre total de positions que sont susceptibles d'occuper les pions.

D'autres caractéristiques et avantages de la présente invention apparaîtront à la lecture de la description détaillée qui va suivre et en regard des dessins annexés qui doivent être considérés incorporés à la présente description par la référence qui leur est faite ici. Bien entendu, la description est donnée à titre d'exemple non limitatif et de nombreuses variantes de réalisation entrent dans le cadre de la présente invention. Les dessins annexés représentent :
la figure 1, une vue schématique en perspective éclatée d'une serrure à cylindre, à combinaison sans clé conforme à la présente invention, certains éléments étant représentés en coupe axiale,
les figures 2a et 2b, des vues respectivement en coupe longitudinale axiale et de face d'un stator de serrure conforme à la présente invention,
les figures 3a, 3b et 3c, des vues respectivement en coupe axiale, de face avant et de face arrière d'un organe rotatif de décodage utilisé dans une serrure conforme à la présente invention,
les figures 4a et 4b, des vues respectivement en coupe longitudinale axiale et en section transversale d'un rotor utilisé dans une serrure conforme à la présente invention,
les figures 5, 6 et 7, des vues respectivement d'un disque de codage, d'un disque intercalaire et d'un disque d'entraînement utilisés dans une serrure conforme à la présente invention,
la figure 8, une vue en perspective d'un pion destiné à être utilisé avec un disque de codage conforme à la figure 5,
la figure 9, une vue d'un ressort utilisé dans une serrure conforme à la présente invention,
la figure 10, une vue latérale d'un élément de blocage ou mentonnet utilisé dans une serrure conforme à la présente invention,
la figure 11, une demi-vue en coupe longitudinale axiale d'une serrure conforme à la présente invention, la coupe passant par le logement prévu dans le stator pour le mentonnet,
les figures 12a et 12b et les figures 13a et 13b, des vues en plan et latérales de deux éléments destinés à former un disque de codage utilisé dans une serrure conforme à la présente invention,
la figure 14, une vue en perspective d'un cadran indépendant conforme à la présente invention.

Comme cela apparaît sur la figure 1, la serrure à combinaison sans clé conforme à la présente invention se compose d'un stator extérieur 10 qui loge un rotor 20, un élément de blocage ou mentonnet 30 qui, en position de verrouillage, interdit la rotation du rotor 20, une pluralité de disques de codage 40, coaxiaux, ainsi que des disques intercalaires 60 disposés entre chacun des disques de codage 40, un organe 70 rotatif, pour le décodage des disques, et un ressort 80 qui sollicite l'organe rotatif de décodage 70 dans une position de coopération avec l'un des disques de codage 40 précités.

On va maintenant décrire en détail la structure de chacun des éléments composant la serrure conforme à la présente invention, tels qu'ils sont représentés sur les figures.

Comme cela apparaît sur la figure 1 ainsi que sur les figures 2a et 2b, le stator 10 possède la forme générale d'un cylindre creux. Plus précisément le stator 10 est formé d'une première section référencée 11 qui comporte un filetage sur sa surface extérieure, et d'une seconde section 12, de longueur plus faible, prolongeant la première, et d'enveloppe tronconique effilée vers l'avant. L'évidement axial prévu à l'intérieur du stator 10 possède un diamètre constant, toutefois la seconde section 12 d'enveloppe tronconique comporte au niveau de son extrémité libre avant, une nervure annulaire 13 sur sa surface périphérique interne. La nervure annulaire 13 délimite une portée d'appui 14 en forme de couronne, dirigée vers l'arrière du stator 10. Le diamètre du petit cercle délimitant la couronne qui forme la portée d'appui 14, définit le diamètre de l'ouverture circulaire 16 de la face avant du stator. D'autre part, comme cela apparaît sur la figure 1 et sur la figure 2a, la première section filetée 11 du stator, comporte au voisinage de son extrémité postérieure, c'est-à-dire l'extrémité non accessible à l'utilisateur lorsque la serrure est installée, une rainure annulaire 15 destinée à recevoir le circlip (non représenté) de blocage axial du rotor dans le stator, comme cela sera expliqué plus en détail dans la suite de la description. En outre le stator 10 comporte une rainure longitudinale (non représentée) qui débouche à l'intérieur de l'évidement axial du stator. Cette rainure a pour but de recevoir le mentonnet 30 en position de « verrouillage ». Pour ce faire, la profondeur de la rainure longitudinale est telle que lorsque le mentonnet est reçu dans celle-ci, en butée contre la périphérie des disques de codage 40, il fasse saillie tout le long de la rainure longitudinale pour pénétrer dans le rotor de façon à interdire la rotation de celui-ci, comme cela sera expliqué plus en détail dans la suite de la présente description. De préférence ladite rainure longitudinale possède une section en U à branches divergentes pour faciliter l'extraction du mentonnet 30 lorsque les encoches des disques sont alignées et que le rotor 20 est sollicité en rotation.

Comme cela apparaît sur la figure 1 et les figures 4a et 4b le rotor 20 de forme générale cylindrique se compose d'un cylindre creux 21, obstrué à l'une de ses extrémités par une paroi circulaire transversale arrière 22 de laquelle part, à l'opposé du cylindre 21 précité, un prolongement 23 de forme générale cylindrique, coaxial au cylindre 21. Le rotor 20 étant destiné à être glissé dans le stator 10, on comprend que le diamètre externe du cylindre 21 et le diamètre de la paroi transversale arrière 22 doivent être légèrement inférieurs au diamètre interne du stator 10. De plus, la longueur du cylindre 21 et de ladite paroi transversale arrière 22 doit être légèrement inférieure à la distance définie sur le stator entre la portée d'appui 14 et la rainure annulaire 15 précitées. Le prolongement axial 23 est destiné à recevoir en fixation rigide tout dispositif classique approprié servant à réaliser à proprement parler la fermeture du dispositif que l'on souhaite verrouiller. A cette fin, le prolongement axial 23 sera de préférence de forme générale carrée ou non cylindrique, et fileté de sorte que lesdits dispositifs appropriés de fermeture puissent être aisément solidarisés sur celui-ci à l'aide d'un système écrou-contre-écrou. En outre, il est prévu dans les parois du cylindre 21 du rotor 20, deux fentes 24 et 25, rectilignes et longitudinales. L'une des fentes (24) sert de logement pour les saillies (62) des disques intercalaires (60), comme cela sera décrit plus en détail dans la suite de la présente description. L'autre fente (25) sert de logement pour la barre de blocage ou mentonnet 30. Le rotor 20 possède en outre une structure référencée 26 sur la figure 1, complémentaire de l'organe 70. Celle-ci sera décrite plus en détail par la suite.

Comme cela est représenté sur la figure 1 et la figure 10, le mentonnet 30 peut être réalisé de façon classique en soi sous forme d'une tige cylindrique. Bien entendu le diamètre et la longueur du mentonnet 30 doivent être adaptés d'une part pour pénétrer dans la fente 25 prévue pour celui-ci dans le rotor 20, et d'autre part, pour être logé dans la rainure longitudinale du stator 10 entre la portée d'appui 14 et la rainure annulaire 15. Cependant le mentonnet 30 pourra prendre de nombreuses autres formes. Ainsi le mentonnet 30 peut être réalisé sous forme d'un élément allongé de section circulaire ou rectangulaire, sur lequel sont positionnés une pluralité d'ergots en nombre égal au nombre de disques de codage (40), et selon un espacement correspondant à l'espacement desdits disques de codage. Dans tous les cas de figures, il reste souhaitable que le mentonnet 30 ou barre de blocage soit formé d'un élément unique, de sorte que cet élément ne puisse être déplacé pour autoriser la rotation du rotor 20 que dans le cas où l'ensemble des disques de codage (40) se trouve dans une position appropriée. Sur le plan de la sécurité et du nombre de combinaisons proposé par la serrure, il reste en effet souhaitable de ne pas autoriser le décodage de chacun des disques de façon totalement indépendante des autres, ce qui serait le cas si chacun des disques de codage coopérait avec un élément de blocage qui lui est propre.

Comme cela est représenté sur la figure 1 et les figures 3a à 3c, l'organe rotatif de décodage 70 possède également une forme générale cylindrique. Plus précisément l'organe rotatif de décodage 70 se compose de deux sections cylindriques 71 et 72 de diamètres différents, superposées. La section cylindrique 71 de plus grand diamètre, qui constitue la portion avant de l'organe rotatif 70, est munie d'une nervure annulaire périphérique 73. La surface 74 en forme de couronne, de cette nervure annulaire périphérique 73, qui est dirigée vers l'avant de l'organe rotatif de décodage est destinée à venir en butée contre la portée d'appui 14 définie sur le stator 10. Pour ce faire, il est bien entendu nécessaire que le diamètre extérieur de la nervure annulaire périphérique 73 soit légèrement inférieur au diamètre interne du cylindre 21 du rotor 20, de sorte que l'organe rotatif de décodage 70 puisse être introduit dans le rotor 20. D'autre part, il est nécessaire que la section cylindrique 71 possède un diamètre légèrement inférieur à l'ouverture circulaire 16 définie au niveau de la nervure 13, dans la section tronconique 12 du stator 10. Comme cela apparaîtra dans la suite de la description, et comme cela est notamment représenté sur la figure 11, la surface 78 en forme de couronne de la nervure annulaire périphérique 73, orientée vers l'arrière de l'organe rotatif de décodage 70 est destinée à constituer une portée d'appui pour un ressort 80. Dans le cas où la serrure comporte un cadran indépendant, la face avant de l'organe rotatif de décodage 70 doit comporter des structures autorisant un assemblage amovible et dans une position angulaire précise et prédéterminée, dudit cadran indépendant, sur cet organe. Selon le mode de réalisation représenté sur les figures 1 et 3b, les structures en question sont formées de deux trous 76 et 77 complémentaires de deux ergots prévus sur le cadran (90) comme cela apparaîtra à la lecture de la description qui va suivre et comme cela est notamment représenté sur la figure 14. Bien entendu de nombreuses dispositions peuvent être adoptées. Ainsi, comme cela est représenté sur la figure 3b, les deux trous 76 et 77 peuvent être excentrés et diamétralement opposés, mais posséder des diamètres différents de façon à n'autoriser la coopération du cadran 90 et de l'organe rotatif de décodage 70 que dans une position angulaire unique. Il est également possible de prévoir les deux orifices 76 et 77 de même diamètre mais dans des positions non diamétralement opposées. On peut de même prévoir, que l'un des trous est centré et l'autre excentré, ce qui permet, dans la mesure où le premier ergot destiné à pénétrer dans le trou central possède une longueur supérieure au second, de procéder à un « positionnement aveugle par insertion du premier ergot dans le trou central correspondant, et recherche, par rotation, de la position angulaire appropriée entre le cadran et l'organe 70, cette dernière étant obtenue lorsque le second ergot pénètre dans le trou excentré correspondant. Enfin lesdites structures prévues sur la face avant de l'organe rotatif de décodage peuvent prendre des formes prismatiques quelconques pour autant qu'elles ne sont pas symétriques et en particulier être formées en saillie sur la face avant de l'organe 70, et non point en creux.

D'autre part, il est nécessaire pour assurer le décodage des disques 40 que l'organe rotatif de décodage 70 puisse être solidarisé en rotation, avec ou sans perte de course, avec l'un des disques de codage 40 en possédant par exemple sur une portion axiale de sa périphérie une structure complémentaire d'un évidement central du disque avec lequel il coopère. Pour ce faire, selon le mode de réalisation représenté sur les figures 1 et 3c, l'organe rotatif de décodage 70 peut comporter au niveau de son extrémité postérieure une pluralité d'ergots 75 radiaux régulièrement répartis sur sa périphérie (au nombre de 9 selon le mode de réalisation représenté sur la figure 3c, et 5, sur la figure 1). Plus précisément, comme cela apparaît sur les figures précitées, il est nécessaire que l'organe rotatif de décodage 70 ne comporte pas des ergots radiaux 75 sur la totalité de sa périphérie, mais au moins l'un desdits ergots doit être supprimé, de sorte que l'organe rotatif de décodage 70 puisse pénétrer dans les disques de codage 40, équipé d'un pion de codage et d'entraînement 49, comme cela sera décrit par la suite.

En outre, il convient de noter que l'organe rotatif de décodage 70, doit dans une position donnée, assurer la rotation du rotor 20. Pour ce faire, on peut prévoir que le rotor possède dans le prolongement axial de l'organe rotatif de décodage 70 une structure complémentaire des structures prévues sur la portion postérieure de l'organe rotatif de décodage 70 à savoir en l'occurrence au moins l'un des ergots radiaux 75. Ladite structure complémentaire prévue sur le rotor 20 et représentée sur la figure 1 porte la référence 26. Plus précisément, cette structure 26 est constituée par un évidement en forme d'étoile (à six branches, selon le mode de réalisation de la figure 1, régulièrement réparties) destinées à recevoir les ergots radiaux 75 de l'organe rotatif de décodage 70. Bien entendu, l'évidement 26 doit posséder des dimensions légèrement supérieures au diamètre de la portion 72 de l'organe rotatif de décodage 70 et des ergots radiaux 75 qui sont superposés à celui-ci.

Comme cela est représenté sur les figures 1 et 5, les disques de codage 40 de faible épaisseur comportent sur leur périphérie une encoche 41 destinée à recevoir, en position « neutre », la barre de blocage ou mentonnet 30. Pour ce faire, la profondeur de l'encoche 41 doit être telle que lorsque le mentonnet a pénétré dans celle-ci il ne fasse pas saillie à l'extérieur du rotor ou à tout le moins qu'il autorise la rotation du rotor et que pour cela il soit sorti de la rainure longitudinale du stator. De façon similaire à la rainure longitudinale du rotor, les encoches 41 possèdent une section droite en forme de U à branches divergentes de façon à faciliter l'expulsion du mentonnet hors des encoches lors du brouillage de la combinaison. De plus, les disques de codage coaxiaux 40 comportent des organes formés d'éléments en saillie de part et d'autre, qui sont adaptés pour entraîner la rotation de chacun des disques lorsque l'un des disques de codage qui lui est Immédiatement adjacent est entraîné en rotation d'un angle donné. Lesdits organes en saillie de part et d'autre de chaque disque sont répartis à égale distance de l'axe des disques sur un périmètre circulaire donné défini sur chaque disque mais dans des positions variables par pas par rapport à l'encoche 41. Les disques de codage doivent être évidés centralement en 42, de façon à recevoir, en traversée, la portion 72 de faible diamètre de l'organe rotatif de décodage 70, tout en étant libres de rotation par rapport à celle-ci. Cependant, l'un des disques de codage doit de préférence comporter une structure complémentaire des structures (ergots radiaux 75) prévues à la partie postérieure de la section 72 de l'organe rotatif de décodage 70, de façon à coopérer avec celui-ci et être entraîné en rotation, lorsque l'organe rotatif de décodage 70 est lui-même pivoté. Ainsi, il est possible de prévoir ladite structure complémentaire sur un seul disque de codage, les structures (ergots 75) étant prévues sur l'organe 70, sur une longueur quelconque ; comme cela est représenté sur les figures, il est également possible de donner la même structure à l'ensemble des disques de codage 40. Ceux-ci pourront par exemple être évidés centralement sous forme d'un orifice circulaire 42 dans lequel débouche une pluralité d'encoches radiales 43, de façon à former un évidement en étoile. En l'occurrence le nombre et la forme desdites encoches radiales doivent bien entendu être adaptés en fonction des ergots radiaux 75 prévus sur l'organe rotatif de décodage 70. Cette position, telle que représentée, qui tend à la standardisation, permet de changer de façon simple la combinaison de la serrure, en plaçant dans une position quelconque choisie et prédéterminée, un pion de codage et d'entraînement 49, dans l'une desdites encoches 43 radiales précitées, ledit pion de codage possédant une longueur supérieure à l'épaisseur du disque de telle sorte que celui-ci fasse saillie de part et d'autre du disque de codage. Pour ce faire, les dimensions du pion 49 doivent bien entendu être adaptées aux dimensions des encoches radiales 43. Les disques de codage 40 doivent posséder un diamètre extérieur inférieur au diamètre intérieur du cylindre 21 de rotor 20 de façon à pouvoir être enfilés dans celui-ci. De préférence les disques de codage 40 possèdent en outre sur leur périphérie une pluralité d'encoches 44 nettement moins profondes que l'encoche 41 précitée, les encoches 44 ont pour but de perturber le « tatage » de la combinaison.

Comme cela apparaît sur les figures 1 et 6, les disques intercalaires 60 sont également munis d'une encoche 61 sur leur périphérie, analogue à l'encoche 41 précitée, pour recevoir en position neutre, la barre de blocage ou mentonnet 30. Les disques intercalaires 60 sont de faible épaisseur et possèdent un diamètre extérieur inférieur au diamètre intérieur du cylindre 21 du rotor 20. De plus, les disques intercalaires 60 sont munis sur leur périphérie d'une saillie ou « queue » radiale 62 destinée à pénétrer dans le logement 24 correspondant du cylindre 21 du rotor 20. La queue 62 a pour but d'immobiliser les disques intercalaires 60 par rapport au rotor. Pour ce faire, la largeur de la queue 62 doit bien entendu être légèrement inférieure à la largeur de la fente 24 prévue au niveau du rotor 20. Les disques intercalaires 60 ont pour rôle d'éliminer toute friction parasite entre deux disques de codage 40 adjacents. D'autre part, les disques intercalaires 60 assurent l'écartement des disques de codage entre eux, de sorte que ceux-ci ne puissent se contacter que par les surfaces latérales de leur pion de codage 49, sans que les pions 49 puissent toucher aux disques de codage, axialement. Bien entendu, il est nécessaire pour cela que l'épaisseur des disques intercalaires 60 soit comprise entre la hauteur en saillie d'un pion 49 et le double de la hauteur de celui-ci. Les disques intercalaires 60 sont munis d'un évidement cylindrique axial 63 d'un diamètre supérieur au diamètre de l'enveloppe définie par les ergots radiaux 75 sur l'organe rotatif de décodage 70 de façon à permettre la rotation libre de l'organe 70. Selon le mode de réalisation représenté sur les figures 1 et 6, la queue 62 se trouve diamétralement opposée à l'encoche 61, le disque intercalaire 60 ayant la forme générale d'une couronne. Bien entendu d'autres dispositions pourront également être adoptées.

Selon le mode de réalisation représenté sur les figures 1 et 11, il est en outre prévu un ressort 80 destiné à être inséré entre la portée d'appui 78 sur la nervure annulaire périphérique 73 de l'organe rotatif de décodage 70 et l'empilement des disques intercalaires 60 et de codage 40 enfilés sur ce dernier. Le ressort 80 a pour but de solliciter l'organe 70 rotatif de décodage des disques dans une position de coopération avec l'un des disques de codage. Selon le mode de réalisation représenté sur les figures, le ressort 80 est formé d'un ressort de compression qui repousse l'organe 70 vers l'avant de la serrure. Bien entendu, là encore de nombreuses autres dispositions pourront être adoptées.

On comprend en particulier, que de nombreuses variantes de réalisation des disques de codage 40 sont compatibles avec la présente invention.

On peut ainsi prévoir que les disques de codage 40 ne sont pas munis d'un évidement (42, 43) en forme d'étoile susceptible de recevoir un pion de codage dans différentes positions prédéterminées sur un périmètre circulaire donné, mais que chaque disque de codage possède une pluralité d'orifices taraudés régulièrement répartis sur le périmètre en question et destinés à recevoir des pions de codage filetés en position appropriée.

De même, comme cela est représenté sur les figures 12a, 12b et les figures 13a et 13b chaque disque de codage 40 peut être composé de deux plaques circulaires coaxiales 140 et 145 destinées à être assemblées par emboîtement. La surface périphérique intérieure 144 de l'une des plaques (140) étant complémentaire de la surface périphérique extérieure (147) de l'autre plaque (145), de telle sorte que celles-ci puissent être assemblées selon une multiplicité de positions précises prédéterminées. Selon le mode de réalisation représenté sur les figures 12a à 13b lesdites surfaces périphériques intérieure 144 et extérieure 147 sont formées d'une denture droite. Bien entendu toute forme polygonale est acceptable, pour éviter la rotation relative des deux pièces tout en autorisant un assemblage par emboîtement selon une pluralité de positions prédéterminées. Comme cela apparaît sur la figure 12a la pièce 140 de plus grand diamètre comporte sur sa périphérie ladite encoche 141 ainsi qu'une pluralité d'encoches 143 de faible profondeur destinées à perturber le « tatage - de la combinaison, tandis que la pièce 145 de plus faible diamètre comporte le pion de codage et d'entraînement 149 qui forme saillie de part et d'autre perpendiculairement à son plan moyen et est muni d'un alésage axial 146 de diamètre supérieur au diamètre extérieur de l'organe 70. Bien entendu un disque de codage doit là encore posséder une structure apte à le rendre solidaire en rotation de l'organe 70, avec ou sans perte de course.

Bien entendu, il est également possible de prévoir une pluralité de disques de codage différents comportant chacun un pion de codage et d'entraînement 49 fixe selon des positions respectives différentes par rapport à l'encoche périphérique principale. La combinaison de la serrure est formée en choisissant les disques appropriés.

Selon le mode de réalisation qui est représenté sur les figures 1 et 11 le ressort de compression 80 est disposé entre la portée d'appui 78 définie sur la nervure annulaire périphérique 73 de l'organe rotatif 70 et l'empilement des disques de codage 40 et des disques intercalaires 60. De façon similaire le ressort de compression 80 pourrait être disposé entre l'empilement des disques précités et la paroi transversale arrière 22 du rotor. Le fonctionnement d'une telle serrure resterait identique au fonctionnement préalablement décrit sous réserve que la structure de l'organe 70 (ergots 75) destinée à coopérer avec un disque de codage soit disposée au niveau de celui-ci et qu'il soit en outre prévu une structure apte à coopérer avec le rotor lorsque l'organe 70 est déplacé en translation.

De façon similaire, on pourrait prévoir les structures complémentaires existant sur l'organe rotatif 70 et le rotor 20 pour assurer un entraînement en rotation par coopération entre ces deux éléments, non plus au niveau de l'arrière de la serrure mais à l'avant de celle-ci. Pour ce faire, il sera nécessaire de prévoir les ergots radiaux 75 sur la partie antérieure de la section 72 de l'organe rotatif 70 et de façon similaire, de prévoir les logements complémentaires 26 à la partie antérieure du rotor.

Selon cette disposition l'organe rotatif de décodage 70 des disques 40 devrait non plus être repoussé pour coopérer avec le rotor 20 mais être tiré. Dans un tel mode de réalisation, l'action du ressort 80 doit bien entendu être opposée à celle précédemment décrite. Pour ce faire il est par exemple possible de disposer un ressort de compression entre la portée d'appui 14 définie sur le stator et la portée d'appui 74 définie sur la nervure annulaire périphérique 73 de l'organe rotatif 70. Bien entendu il est également possible de prévoir un ressort de traction relié entre l'extrémité postérieure de l'organe rotatif de décodage 70 et le rotor 20. La structure (ergots 75) de l'organe 70 coopérant avec l'un des disques de décodage 40 doit bien entendu être adaptée en conséquence.

De même on peut prévoir que l'élément élastique sollicite l'organe rotatif de décodage des disques en position de coopération avec le rotor ou un organe solidaire en rotation de celui-ci. Il est alors nécessaire de déplacer l'organe rotatif de décodage contre l'action de l'élément élastique pour amener cet organe à coopérer, avec ou sans perte de course, avec un disque de codage. Les différentes variantes de réalisation sont bien entendu compatibles avec ce principe et seront aisément adaptées.

D'autre part, bien que sur les figures, le ressort soit représenté sur l'extérieur de l'organe rotatif de décodage 70, il est également possible de guider ledit ressort dans un alésage cylindrique interne prévu par exemple dans le section 72 de l'organe rotatif 70 de telle sorte que le ressort vienne en appui d'une part contre le fond dudit alésage et d'autre part contre la paroi transversale arrière du rotor 20.

Comme cela a été précédemment indiqué, il est possible de prévoir un cadran comportant les repères angulaires, fixé à l'avant sur l'organe rotatif de décodage 70 des disques, pour contrôler avec précision l'angle de pivotement de celui-ci. Il est également possible de prévoir un cadran indépendant destiné à coopérer avec l'organe rotatif de décodage des disques et qui comporte une pluralité de repères angulaires.

Un tel cadran indépendant est représenté en particulier sur la figure 14. On retrouve en effet sur cette figure un cadran 90 qui se compose d'une part d'un support central 91 muni de structures 95 et 96 complémentaires des orifices 76 et 77 de la face avant de l'organe rotatif de décodage 70 de façon à coopérer avec celui-ci dans une position angulaire prédéterminée. Plus précisément comme cela apparaît sur la figure 14 le support central est formé de deux sections cylindriques coaxiales 92 et 93 accolées. La section 92 de plus grand diamètre est cannelée pour faciliter la manipulation. La section 93 de plus faible diamètre comporte sur sa face terminale des saillies cylindriques 95 et 96 de diamètres respectifs légèrement inférieurs à ceux des orifices borgnes 76, 77 prévus sur la face avant de l'organe rotatif de décodage 70. D'autre part, le cadran comporte une bague externe 97 munie de repères angulaires 99 schématiquement représentés. La bague 97 est destinée à être enfilée sur la section de faible diamètre 93 du support 91 précité. Pour assurer un réglage en position prédéterminée de la bague 97 sur la périphérie du support 91 chacun de ces deux éléments est muni d'un orifice référencé respectivement 98 et 94, qui sont destinés à recevoir un organe de fixation tel qu'une vis. A cet fin, l'orifice 94 prévu dans le support central 91 sera bien entendu fileté. La réalisation d'un cadran indépendant 90 sous forme de support central 91 et d'une bague externe 97 réglable sur celui-ci présente en particulier les avantages suivants. Dans le cas où les serrures sont disposées latéralement sur un dispositif difficile d'accès, le même cadran indépendant pourra être manipulé de la main droite ou de la main gauche en inversant la bague 97 sur le support 91. Enfin en prévoyant une multiplicité de trous taraudés 94 sur le support central 91 on rend le cadran 90 tout à fait inutilisable pour une personne qui ne connaît pas la position précise appropriée entre ces deux éléments. Cette dispo- siton limite les risques occasionnés par la perte, le vol ou la copie d'un tel cadran. Un cadran fonctionnellement équivalent au cadran 90 qui vient d'être décrit peut également être fixé à demeure sur la face avant de l'organe 70, par exemple par collage ou vissage.

Selon une variante de réalisation avantageuse, il est prévu une pluralité de logements ou rainures longitudinales dans le stator 10 pour recevoir le mentonnet 30. Ainsi en choisissant ledit logement du mentonnet 30 dans le stator, on modifie la combinaison de la serrure par incrément des différents chiffres de la combinaison, puisque celle-ci dépend de la position du mentonnet 30 par rapport à un repère extérieur fixe du stator.

Selon un autre mode de réalisation, il est également possible de prévoir que le rotor 20 ne comporte pas de logement 26 complémentaire de la structure (ergots 75) prévue sur la partie postérieure de l'organe rotatif de décodage 70, mais que par contre ce dernier coopère avec un disque dit d'entraînement 50, tel que représenté sur la figure 7, ce disque d'entraînement est de préférence adjacent à la paroi transversale 22 du rotor 20. Pour être solidaire en rotation de l'organe 70, ce disque d'entraînement comporte un évidement central 52 complémentaire de la structure prévue à la partie postérieure de l'organe rotatif 70. En l'occurrence ledit évidement possède donc une forme étoilée dont le nombre de branches 53 dépend du nombre d'ergots 75 du rotor (en l'occurrence le nombre d'ergots, plus un). L'organe d'entraînement comporte en outre sur sa périphérie, une encoche 51 analogue aux encoches 41 et 61 prévues sur les disques de codage 40 et intercalaires 60. Enfin le disque d'entraînement 50 comporte, diamétralement opposé à l'encoche 51, une saillie ou queue 54 analogue à la queue 62 décrite en regard des disques intercalaires 60. Là encore la largeur de la queue 54 doit être inférieure à la largeur de la fente 24 prévue sur le rotor 20 de sorte que les disques d'entraînement 50 puissent être enfilés dans le rotor 20, la queue 54 prenant position dans la fente 24 pour immobiliser le disque d'entraînement 50 en rotation par rapport au rotor 20. Le fonctionnement d'une telle serrure est strictement identique au fonctionnement de la serrure représentée sur la figure 1. Initialement, le ressort 80 écarte les ergots 75 de l'organe rotatif de décodage 70 et le disque d'entraînement 50. L'organe de décodage 70 est alors uniquement en prise avec le dernier disque de codage 40. Par contre lorsque l'organe rotatif de décodage 70 est déplacé à l'encontre de l'action du ressort 80, l'organe rotatif 70 pénètre dans le logement étoilé prévu dans le disque d'entraînement 50, de façon à entraîner celui-ci et le rotor 20 si les disques 40 ont été correctement alignés.

L'assemblage de la serrure à cylindre à combinaison sans clé tel que représenté sur la figure 1 est le suivant.

Il convient d'enfiler dans l'ordre, sur l'organe rotatif de décodage 70, le ressort 80 (sur l'avant de celui-ci), un premier disque intercalaire 60 (non représenté sur la figure 1 pour simplifier la représentation), un disque de codage 40 comportant un pion d'entraînement et de codage 49 (l'étoile de l'organe rotatif 70 traverse l'étoile femelle 42 du disque de codage 40 dont une des branches est obstruée par un pion de codage 49, un second disque intercalaire 60 et un second disque de codage 40, et, en fonction du nombre de disques choisi, par exemple un troisième disque intercalaire 60 et enfin un troisième disque de codage 40 (non représentés). Le dernier disque reste solidaire en rotation de l'organe rotatif 70 grâce aux ergots 75. Un dernier disque intercalaire 60 est alors enfilé sur l'organe 70. Sur la figure 1 on n'a représenté que deux disques de codage.

Comme cela a été précédemment indiqué les disques intercalaires 60 ne peuvent tourner qu'avec le rotor 20 puisque la queue 62 pénètre dans la fente 24. Les disques intercalaires empêchent ainsi toute friction parasite entre deux disques de codage 40 adjacents. D'autre part, les disques de codage 40 assurent l'écartement entre les disques de codage 40.

Il convient alors d'enfiler l'organe rotatif de décodage 70 et son empilement de disques dans le rotor 20 (après avoir initialement inséré le disque d'entraînement 50 dans le rotor si cela est nécessaire, en fonction du mode de réalisation choisi). On pose alors la barre de blocage ou mentonnet 30 dans son logement 25 du rotor puis on enfile le rotor 20 dans le stator 10 de sorte que le mentonnet pénètre dans la rainure longitudinale de celui-ci et l'on pose le circlip de blocage axial (non représenté) dans la rainure annulaire 15 prévue sur le stator.

Selon une disposition avantageuse de la présente invention, les positions prédéterminées prévues sur les disques de codage 40 pour les pions dits de codage 49, à savoir les branches 43 de l'évidement étoilé prévu dans ceux-ci sont paires et disposées de façon non symétrique par rapport à l'encoche 41 et le nombre de ces positions est égal à la moitié du nombre total de positions que sont susceptibles d'occuper les pions 49.

Ainsi, si l'on veut prévoir 20 positions différentes des pions 49 sur le disque 40 par rapport à l'encoche 41, on peut prévoir 10 branches 43 sur les disques. Supposons que les différentes positions que sont susceptibles de prendre les pions de codage 49 soient référencées 1 à 20, dans le sens des aiguilles d'une montre, la position 1 étant la plus proche de l'encoche 41. Dans une position donnée du disque de codage les pions 49 peuvent prendre 10 positions, par exemple les positions paires, et en retournant les disques 40, les pions sont susceptibles de prendre les 10 positions complémentaires, à savoir les positions impaires.

En d'autres termes, si dans une position donnée d'un disque 40, un pion occupe la position 1, en retournant le disque, le pion occupera la position 20, la position 2 devient la position 19 en retournant le disque, etc...

On va maintenant décrire le mode de fonctionnement général de la serrure à combinaison sans clé conforme à la présente invention.

Pour réaliser l'ouverture de la serrure, il faut que le rotor 20 tourne dans le stator. Il en est empêché initialement par la barre de blocage ou mentonnet 30 qui crée une interférence entre le rotor 20 et le stator 10. Il est donc nécessaire pour autoriser la rotation du rotor que la barre de blocage 30 pénètre dans les encoches 41 prévues au niveau des disques de codage 40, ainsi que dans les encoches 61 prévues dans les disques intercalaires 60, de façon telle que la barre de blocage 30 sorte de la rainure longitudinale prévue dans le stator. L'alignement des disques de codage 40 se fait par rotation de l'organe rotatif de décodage 70, en contrôlant l'angle de rotation de celui-ci à l'aide d'un cadran éventuellement amovible comme représenté sur la figure 14. Cet organe rotatif de décodage 70 qui constitue en quelque sorte l'axe de la serrure est repoussé au repos, vers l'avant, par le ressort 80 précité. Dans cette position, l'organe rotatif de décodage 70 coopère uniquement avec le disque de codage le plus arrière selon le mode de réalisation représenté, et ne peut entraîner le rotor 20. Lorsque l'organe rotatif de décodage 70 est repoussé vers l'arrière de la serrure, à l'encontre de l'action du ressort 80, il pénètre dans le logement 26 prévu dans le rotor 20 et peut alors entraîner celui-ci, si les disques de codage ont été correctement alignés. Il est de préférence prévu une zone de moindre résistance dans l'organe rotatif de décodage 70, de sorte que si les disques de codage 40 ne sont pas correctement alignés et que l'on exerce un couple trop puissant sur l'organe rotatif de décodage 70, visant à violer la serrure, l'axe se brisera et tournera à vide. Le processus de décodage des disques est bien connu en lui-même de l'homme de l'art et ne sera donc pas expliqué en détail.

On notera cependant que pour des pions fixes, sans perte de course, dans le cas où la serrure prévoit n disques, pour placer le p-ème disque, la différence existant entre la position réelle du pion de codage et le chiffre de décodage retenu égale n-p.

De plus, il est à noter que la serrure à combinaison conforme à la présente invention, peut être ouverte par rotation de l'organe rotatif de décodage 70 et du rotor 20 dans les deux sens, ce qui n'est pas le cas des serrures à combinaisons classiques.

Le logement de la barre de blocage ou mentonnet 30 prévu au niveau du stator 10 présente une concavité telle que si les encoches 41 des disques de codage sont alignées, la barre de blocage est forcée dans celles-ci lorsque le rotor est sollicité en rotation, pour libérer celui-ci. Il est à noter que dans cette position, il est impossible de faire tourner les disques de codage 40, puisque ceux-ci sont immobilisés par le mentonnet 30. Ceci interdit par conséquent toute pression sur la barre de blocage 40 en vue de sentir les encoches pendant la rotation des disques. D'autre part, le « tatage » de la combinaison qui pourrait se faire en tentant de sentir les encoches 41 prévues sur les disques de codage 40, « tatage - qui est réalisé de préférence à l'aide du poids de la barre de blocage, est perturbé par les encoches 43 de faible profondeur. On comprend bien entendu que les fausses encoches 43 doivent posséder une profondeur très inférieure à la véritable encoche 41 pour interdire le retrait du mentonnet hors de la rainure longitudinale du stator.

D'autre part, il est préférable de prévoir que le logement de l'élément de blocage ou mentonnet 30 est situé à la partie inférieure du stator, de telle sorte que l'élément de blocage soit entraîné par gravité dans son logement dans le stator et que la pesanteur éloigne ainsi le mentonnet 30 des disques de codage 40. Il devient alors totalement impossible de sentir son contact sur les disques de codage 40 pendant la rotation de ceux-ci ce qui interdit tout « tatage •.

Bien entendu, il est également possible d'ouvrir la serrure à combinaison sans clé conforme à la présente invention en inversant les sens de rotation successifs de l'organe 70 (gauche-droite-gauche au lieu de droite-gauche-droite). Toutefois, il convient, pour tenir compte de l'épaisseur des pions d'entraînement et de codage 49 qui interviennent dans le positionnement des différents disques de codage 40, si ceux-ci sont fixes, de modifier en conséquence les chiffres retenus.

On va maintenant décrire la façon d'opérer le changement de combinaison de la serrure. Un tel changement de combinaison peut se faire de trois façons différentes.

La première solution consiste à permuter les disques 40. Ainsi dans le cas où la serrure comporte trois disques il suffit de démonter et de remonter l'empilement des disques de codage 40 dans un ordre différent. Une telle façon de procéder donne six combinaisons possibles.

La seconde solution consiste à opérer un retournement et une permutation du disque de codage 40. Une telle disposition exige bien entendu que les disques soient symétriques. A l'exception du cas où le pion de codage et d'entraînement 49 est positionné de façon symétrique par rapport à l'encoche 41, retourner le disque de codage 40 suffit à changer la position relative entre le pion de codage et d'entraînement 49 et l'encoche 41 correspondante et par conséquent suffit à changer le chiffre de codage du disque en question. Le nombre de combinaisons possibles offert grâce au retournement et à la permutation s'élève à 48.

Enfin, la troisième solution pour opérer un changement de combinaison consiste à déplacer les pions. Selon le mode de réalisation des disques de codage 40 représentés sur la figure 1 et la figure 5, chaque pion 49 d'entraînement et de codage peut être «planté et déplanté à volonté dans l'une des branches de l'orifice en étoile prévu au niveau de chaque disque de codage 40. En théorie une telle disposition dans la mesure où l'on prévoit vingt positions possibles du pion 49 d'entraînement et de codage sur le disque offre huit mille combinaisons possibles. Cependant, il n'est pas souhaitable de placer les trois disques sur la même combinaison (en fait par même combinaison on entend le cas où les pions sont décalés d'une unité sur les disques de sorte que toutes les encoches sont alignées dès que l'on entraîne d'au moins trois tours les disques dans un même sens). Le nombre de combinaisons acceptables pour 20 positions possibles du pion 49 sur le disque 40 est donc limité à 6 840 combinaisons réelles.

Pour assurer la fermeture de la serrure à combinaison sans clé conforme à la présente invention, il suffit de relâcher la pression d'enfoncement exercée sur l'organe rotatif de décodage 70 lors de l'ouverture. Ce dernier, sous l'action du ressort 80 perd sa connection directe avec le rotor 20, en étant repoussé vers l'avant de la serrure, mais conserve toutefois une immobilisation en position par rapport à ce rotor 20, par l'intermédiaire de la barre de blocage ou mentonnet 30 « avalée » dans les encoches des disques de codage 40, ce qui solidarise l'ensemble rotor 20, mentonnet 30, disques de codage 40 et organe rotatif de décodage 70. Lorsque le mentonnet 30 se retrouve devant son logement prévu dans le stator 10, il y tombe de lui-même, et seuls les disques de codage 40 sont alors sollicités en rotation du fait de la coopération du disque de codage le plus postérieur et de l'organe rotatif de décodage 70. Dans la pratique, un point d'arrêt de la came du cylindre détermine cet alignement. On comprend qu'il suffit de tourner l'organe rotatif de décodage 70 d'un nombre de tours supérieur à 2 pour brouiller la position des disques de codage 40.

Bien entendu la présente invention n'est pas limitée aux modes de réalisation qui viennent d'être décrits à partir desquels on pourra imaginer de nombreuses variantes de réalisation sans pour autant sortir du cadre de la présente invention.

Ainsi, on pourra utiliser des disques munis de pion « flottants ». L'emploi de tels disques est classique pour des serrures à combinaison. Cette disposition permet de s'affranchir du décalage existant entre la position réelle du pion sur le disque et le chiffre retenu pour le décodage, en assurant un libre pivotement de part et d'autre d'une position moyenne, le déplacement total du pion étant égal à 2 épaisseurs de celui-ci.

De même, on pourra utiliser des disques sur lesquels la position du pion par rapport à l'encoche est modifiée à l'aide d'une clé changeuse. De tels disques sont classiques en eux-mêmes.

En outre, les ergots 75 prévus sur l'organe 70 pourront être remplacés par d'autres structures fonctionnellement équivalentes. L'essentiel étant que dans une position de l'organe 70, l'un des disques de codage 40 soit immobilisé en rotation, avec ou sans perte de course, par rapport à celui-ci et le rotor 20 libre, tandis que lorsque l'organe 70 est placé dans sa seconde position, l'organe 70 ne coopère plus avec les disques mais vienne en prise avec le rotor ou un organe d'entraînement de celui-ci.

De même on peut envisager d'utiliser un dispositif intermédiaire lié en rotation avec l'organe de décodage 70, et qui retransmet la rotation de celui-ci, avec ou sans perte de course, au disque de codage 40.

Il convient enfin de noter que la présente invention peut s'appliquer aux serrures à cylindre classiques antérieurement existantes, en ce sens qu'il est possible de démonter celles-ci, de récupérer le stator, le rotor, le mentonnet et les disques intercalaires et de remonter la serrure conforme à la présente invention en y incorporant des disques de codage 40, un organe de décodage 70, un ressort 80 et un disque d'entraînement 50.

Accessoirement, il est possible d'usiner le logement 26 dans le rotor et de ne pas prévoir de disque d'entraînement 50.

Enfin, on peut également prévoir d'assurer l'entraînement du rotor 20 par l'intermédiaire d'un ou plusieurs disques intercalaires 60 en prévoyant sur ceux-ci une structure appropriée et en adaptant en conséquence la position de la structure complémentaire sur l'organe 70 de telle sorte que celle-ci ne coopère pas avec les disques intercalaires en question lorsque l'on assure l'alignement des disques de décodage, mais qu'elle coopère par la suite pour assurer la rotation du rotor grâce à la queue 62 engagée dans la fente 24 du rotor.

## Revendications

1. Serrure du type à cylindre comprenant un stator (10) qui enveloppe un rotor (20), ce dernier devant être entraîné en rotation par rapport au
stator pour permettre l'ouverture de la serrure, une pluralité de disques de codage (40) coaxiaux comportant chacun une encoche (41) sur leur périphérie ainsi que des organes (49) adaptés pour entraîner la rotation de chacun des disques lorsque l'un des disques de codage qui lui est immédiatement adjacent est lui-même entraîné en rotation sur un angle donné, un organe rotatif de décodage des disques (70) coopérant avec l'un des disques pour entraîner la rotation de celui-ci, et un élément de blocage (30) disposé entre le rotor (20) et le stator (10) et adapté pour pénétrer dans les encoches (41) des disques de codage (40) lorsque celles-ci sont alignées, caractérisée par le fait que :
- ledit élément de blocage (30) est susceptible d'être déplacé entre une position de verrouillage dans laquelle il interdit la rotation du rotor (20) par rapport au stator (10) et une position neutre dans laquelle il pénètre dans les encoches (41) des disques de codage et autorise la rotation du rotor, et par le fait que
- l'organe rotatif (70) est déplaçable axialement par rapport à la position qu'il occupe lors du décodage des disques pour assurer la rotation du rotor (20) et l'ouverture de la serrure lorsque les encoches (41) prévues sur chacun des disques sont alignées.

2. Serrure selon la revendication 1, caractérisée par le fait qu'il est prévu un disque intercalaire (60), fixe par rapport au rotor (20), entre deux disques de codage adjacents (40).

3. Serrure selon l'une des revendications 1 à 2, caractérisée par le fait que les disques de codage (40) sont évidés centralement (42) pour recevoir, en traversée, l'organe rotatif de décodage des disques (70), et par le fait que les organes adaptés pour entraîner la rotation de chacun des disques sont formés de pions (49) de codage, en saillie de part et d'autre du plan moyen de chacun de ceux-ci.

4. Serrure selon la revendication 3, caractérisée par le fait que la position du pion de codage (49) de chacun des disques (40) est susceptible de réglage par pas sur un périmètre circulaire donné défini sur chaque disque.

5. Serrure selon la revendication 3, caractérisée par le fait que chaque disque de codage (40) est formé de deux plaques circulaires coaxiales (140, 145), la surface périphérique intérieure (144) et l'une (140) des plaques étant complémentaire de la surface périphérique extérieure (147) de l'autre plaque (145) de telle sorte que celles-ci puissent être assemblées selon une multiplicité de positions précises prédéterminées et par le fait que la plaque extérieure (140) de plus grand diamètre possède ladite encoche (141), tandis que la plaque intérieure (145) de plus faible diamètre porte le pion de codage (149) (figures 12a à 13b).

6. Serrure selon les revendications 1 à 5, caractérisée par le fait qu'il est prévu un élément élastique (80) qui sollicite l'organe rotatif de décodage des disques (70) dans sa position de coopération avec l'un des disques de codage (40).

7. Serrure selon l'une des revendications 1 à 6, caractérisée par le fait que l'organe rotatif de décodage (70) possède sur une portion axiale de sa périphérie, une structure (75) complémentaire de l'évidement central (42) du disque de codage (40) avec lequel il coopère ou d'un dispositif intermédiaire lié en rotation à celui-ci avec ou sans perte de course.

8. Serrure selon l'une des revendications 1 à 7, caractérisée par le fait que l'organe rotatif de décodage (70) possède au voisinage de l'une de ses extrémités une structure complémentaire d'une portion (26) du rotor (20) ou d'un élément (50) solidaire en rotation de celui-ci.

9. Serrure selon l'une des revendications 1 à 8, caractérisée par le fait que l'organe rotatif de décodage des disques (70) doit être repoussé pour coopérer avec le rotor (20).

10. Serrure selon l'une des revendications 1 à 8, caractérisée par le fait que l'organe rotatif de décodage des disques (70) doit être tiré pour coopérer avec le rotor (20).

11. Serrure selon l'une des revendications 1 à 10, caractérisée par le fait qu'elle comprend en outre un cadran comportant des repères angulaires, fixé à l'avant sur l'organe rotatif de décodage des disques (70).

12. Serrure selon l'une des revendications 1 à 10, caractérisée par le fait qu'elle comporte un cadran indépendant (90) destiné à coopérer avec l'organe rotatif de décodage des disques (70) et qui comporte une pluralité de repères angulaires.

13. Serrure selon la revendication 12, caractérisée par le fait que les cadrans indépendants (90) se composent d'une part d'un support central (91) muni de structures (95, 96) complémentaires de la face avant (76, 77) de l'organe rotatif de décodage (70) de façon à coopérer avec celui-ci dans une position angulaire prédéterminée, et d'autre part d'une bague externe (97) munie de repères angulaires, ladite bague étant réglable en position prédéterminée sur la périphérie du support.

14. Serrure selon l'une des revendications 1 à 13, caractérisée par le fait qu'il est prévu une pluralité de logements dans le stator, pour recevoir l'élément de blocage (30).

15. Serrure selon l'une des revendications 1 à 13, caractérisée par le fait que le logement de l'élément de blocage (30) dans le stator (10) situé à la partie inférieure de celui-ci, de telle sorte que l'élément de blocage (30) est entraîné par gravité dans son logement en position de verrouillage.

16. Serrure selon l'une des revendications 1 à 15, caractérisée par le fait qu'il est prévu une pluralité d'encoches (44) de faible profondeur, sur la périphérie des disques de codage (40), pour empêcher le « tatage de la combinaison.

17. Serrure selon l'une des revendications 5 à 16, caractérisée par le fait que les positions prédéterminées prévues sur les disques de codage (40) pour les pions (49) dits de codage, sont disposées sur celui-ci de façon non symétrique par rapport à l'encoche et par le fait que le nombre de ces positions est égal à la moitié du nombre total de positions que sont susceptibles d'occuper les pions.

## Claims

1. Cylinder lock comprising a stator (10) which surrounds a rotor (20), the latter having to be set in rotation with respect to the stator in order to allow the opening of the lock, a plurality of coaxial coding discs (40) each comprising a notch (41) on their periphery as well as members (49) adapted to bring about the rotation of each of the discs when one of the coding discs which is immediately adjacent thereto is in turn set in rotation over a given angle, a rotary member for the decoding of the discs (70) cooperating with one of the discs in order to bring about the rotation of the latter and a locking member (30) located between the rotor (20) and the stator (10) and adapted to penetrate the notches (41) of the coding discs when the latter are in alignment, characterised by the fact that :
- the said locking member (30) is able to be moved between a locking position in which it prevents the rotation of the rotor (20) with respect to the stator (10) and a neutral position in which it penetrates the notches (41) in the coding discs and allows the rotation of the rotor and by the fact that
- the rotary member (70) is able to move axially with respect to the position which it occupies at the time of decoding of the discs in order to ensure the rotation of the rotor (20) and the opening of the lock when the notches (41) provided on each of the discs are in alignment.

2. Lock according to Claim 1, characterised by the fact that an intercalated disc (60) is provided, which is fixed with respect to the rotor (20), between two adjacent coding discs (40).

3. Lock according to one of Claims 1 to 2, characterised by the fact that the coding discs (40) have a central recess (42) for the passage of the rotary member (70) for the decoding of the discs and by the fact that the members adapted to set each of the discs in rotation are formed by coding lugs (49) projecting on either side of the central plane of each of the latter.

4. Lock according to Claim 3, characterised by the fact that the position of the coding lug (49) of each of the discs (40) is able to be regulated step wise on a given circular perimeter defined on each disc.

5. Lock according to Claim 3, characterised by the fact that each coding disc (40) is formed of two coaxial circular plates (140, 145), the inner peripheral surface (144) of one of the plates (140) complementing the outer peripheral surface (147) of the other plate (145) so that the latter can be assembled in a multitude of predetermined precise positions and by the fact that the outer plate (140) of larger diameter comprises the said notch (141) whereas the inner plate (145) of smaller diameter supports the coding lug (149) (Figures 12a to 13b).

6. Lock according to one of Claims 1 to 5, characterised by the fact that a resilient member (80) is provided which biases the rotary member (70) for the decoding of the discs intoits position of cooperation with one of the coding discs (40).

7. Lock according to one of Claims 1 to 6, characterised by the fact that the rotary decoding member (70) comprises on an axial portion of its periphery, a structure (75) complementing the central recess (42) of the coding disc (40) with which it cooperates or of an intermediate device connected to rotate with the latter with or without loss of travel.

8. Lock according to one of Claims 1 to 7, characterised by the fact that the rotary decoding member (70) comprises in the vicinity of one of its ends a structure complementing a portion (26) of the rotor (20) or of a member (50) connected to rotate with the latter.

9. Lock according to one of Claims 1 to 8, characterised by the fact that the rotary member (70) for decoding the discs should be pushed back in order to cooperate with the rotor (20).

10. Lock according to one of Claims 1 to 8, characterised by the fact that the rotary member (70) for decoding the discs should be pulled in order to cooperate with the rotor (20).

11. Lock according to one of Claims 1 to 10, characterised by the fact that it also comprises a dial comprising angular references, fixed in front on the rotary member (70) for decoding the discs.

12. Lock according to one of Claims 1 to 10, characterised by the fact that it comprises an independent dial (90) intended to cooperate with the rotary member (70) for decoding discs and which comprises a plurality of angular references.

13. Lock according to Claim 12, characterised by the fact that the independent dials (90) are composed on the one hand of a central support (91) provided with structures (95, 96) complementing the front face (76, 77) of the rotary decoding member (70) in order to cooperate with the latter in a predetermined angular position and on the other hand an outer ring (97) provided with angular references, the said ring being adjustable in a predetermined position on the periphery of the support.

14. Lock according to one of Claims 1 to 13, characterised by the fact that a plurality of housings are provided in the stator for receiving the locking member (30).

15. Lock according to one of Claims 1 to 13, characterised by the fact that the housing for the locking member (30) in the stator (10) is situated in the lower part of the latter, so that the locking member (30) is entrained by gravity in its housing into the locking position.

16. Lock according to one of Claims 1 to 15, characterised by the fact that a plurality of notches (44) of slight depth is provided on the periphery of the coding discs (40) in order to prevent « feeling of the combination.

17. Lock according to one of Claims 5 to 16, characterised by the fact that the predetermined positions provided on the coding discs (40) for the said coding lugs (49) are arranged on the latter in a non-symmetrical manner with respect to the notch and by the fact that the number of these positions is equal to half the total mumber of the positions which the lugs are able to occupy.

## Patentansprüche

1. Zylinderschloß mit einem Stator (10), der einen Rotor (20) umschließt, welch letzterer gegenüber dem Stator verdreht werden muß, um die Öffnung des Schlosses zu ermöglichen, mit einer Mehrzahl von Kodierscheiben (40), von denen jede einen Einschnitt (41) an ihrem Umfang sowie Organe (49) aufweist, welche geeignet sind, die Drehung einer jeden Scheibe hervorzurufen, wenn eine der ihr unmittelbar benachbarten Kodierscheiben selbst um einen .vorgegebenen Winkel verdreht wird, weiterhin mit einem drehbaren Dekodierorgan (70) für die Scheiben, welches mit einer der Scheiben zusammenwirkt, um deren Drehung zu bewirken, und mit einem Blockierelement (30), welches zwischen dem Rotor (20) und dem Stator (10) angeordnet und in der Lage ist, in die Einschnitte (41) der Kodierscheiben (40) einzudringen, wenn diese miteinander fluchten, dadurch gekennzeichnet,
- daß das Blockierelement (30) zwischen einer Verriegelungsstellung, in der es eine Drehung des Rotors (20) gegenüber dem Stator (10) verhindert, und einer Neutralstellung, in der es in die Einschnitte (41) der Kodierscheiben eindringt und die Drehung des Rotors ermöglicht, verstellbar ist und
- daß das drehbare Organ (70) in Axialrichtung gegenüber der Stellung, die es während der Dekodierung der Scheiben einnimmt, verstellbar ist, um die Drehung des Rotors (10) und die Öffnung des Schlosses zu ermöglichen, wenn die Einschnitte (41) auf jeder der Scheiben miteinander fluchten.

2. Schloß nach Anspruch 1, dadurch gekennzeichnet, daß zwischen jeweils zwei benachbarten Kodierscheiben (40) jeweils eine Zwischenscheibe (60) vorgesehen ist, welche gegenüber dem Rotor (20) fixiert ist.

3. Schloß nach Anspruch 1 oder 2, dadurch gekennzeichnet, daß die Kodierscheiben (40) in ihrer Mitte jeweils Ausnehmungen (42) aufweisen, um quer hindurch das drehbare Dekodierorgan (70) für die Scheiben aufzunehmen, und daß die Organe, welche geeignet sind, die Drehung einer jeden der Scheibe hervorzurufen, als Kodierstücke (49) ausgebildet sind, welche beiderseits der Mittelebene einer jeden dieser Scheiben vorspringen.

4. Schloß nach Anspruch 3, dadurch gekennzeichnet, daß die Position des Kodierstückes (49) einer jeden Scheibe (40) schrittweise auf einem runden Umfang einstellbar ist, welcher auf jeder Scheibe vorgegeben ist.

5. Schloß nach Anspruch 3, dadurch gekennzeichnet, daß jede Scheibe (40) von zwei runden, koaxialen Platten (140, 145) gebildet wird, wobei die Innenumfangsfläche (144) der einen Platte (140) komplementär zur Außenumfangsfläche (147) der anderen Platte (145) in der Weise ist, daß sie in einer Vielzahl von genau vorgegebenen Positionen zusammensetzbar sind, und daß die äußere Platte (140) mit dem größeren Durchmesser den Einschnitt (141) aufweist, während die innere Platte (145) mit dem kleineren Durchmesser das Kodierstück (149) trägt (Fig. 12a bis 13b).

6. Schloß nach einem der Ansprüche 1 bis 5, dadurch gekennzeichnet, daß ein Federelement (80) vorgesehen ist, welches das drehbare Dekodierorgan für die Scheiben (70) in seine Stellung vorspannt, in der es mit einer der Kodierscheiben (40) zusammenwirkt.

7. Schloß nach einem der Ansprüche 1 bis 6, dadurch gekennzeichnet, daß das drehbare Dekodierorgan (70) auf einem Axialabschnitt seines Umfangs eine Struktur (75) aufweist, welche zu der zentralen Ausnehmung (42) der Kodierscheibe (40), mit der es zusammenarbeitet, oder zu einem mit diesem in Drehverbindung mit oder ohne toten Gang verbundenen Zwischenorgan komplementär ist.

8. Schloß nach einem der Ansprüche 1 bis 7, dadurch gekennzeichnet, daß das drehbare Dekodierorgan (70) in der Nähe eines seiner Enden eine Struktur aufweist, welche zu einem Abschnitt (26) des Rotors (20) oder zu einem mit diesem in fester Drehverbindung befindlichen Element (50) komplementär ist.

9. Schloß nach einem der Ansprüche 1 bis 8, dadurch gekennzeichnet, daß das drehbare Dekodierorgan für die Scheiben (70) zum Zwecke des Zusammenwirkens mit dem Rotor (70) gedrückt werden muß.

10. Schloß nach einem der Ansprüche 1 bis 8, dadurch gekennzeichnet, daß das drehbare Dekodierorgan für die Scheiben (70) zum Zwecke des Zusammenwirkens mit dem Rotor (20) gezogen werden muß.

11. Schloß nach einem der Ansprüche 1 bis 10, dadurch gekennzeichnet, daß es weiterhin einen mit Winkelmarkierungen versehenen Skalenträger aufweist, welcher vor dem drehbaren Dekodierorgan (70) für die Scheiben befestigt ist.

12. Schloß nach einem der Ansprüche 1 bis 10, dadurch gekennzeichnet, daß es einen unabhängigen Skalenträger (90) aufweist, welcher zum Zusammenwirken mit dem drehbaren Dekodierorgan (70) für die Scheiben bestimmt ist und welcher eine Vielzahl von Winkelmarkierungen aufweist.

13. Schloß nach Anspruch 12, dadurch gekennzeichnet, daß die unabhängigen Skalenträger (90) sich einerseits aus einem zentralen Träger (91), der mit zur Vorderseite (76, 77) des drehbaren Dekodierorgans (70) komplementären Strukturen (95, 96) versehen ist, derart, daß er mit diesem in einer vorgegebenen Winkelposition zusammenwirkt, und andererseits aus einem äußeren Ring (97), welcher mit Winkelmarkierungen versehen ist, zusammensetzen, wobei der Ring in eine auf dem Umfang des Trägers vorgegebene Position einstellbar ist.

14. Schloß nach einem der Ansprüche 1 bis 13, dadurch gekennzeichnet, daß in dem Stator eine Vielzahl von Aufnahmen zur Aufnahme des Blockierelements (30) vorgesehen ist.

15. Schloß nach einem der Ansprüche 1 bis 13, dadurch gekennzeichnet, daß die Aufnahme für das Blockierelement (30) in dem Stator (10) in dessen unterem Abschnitt gelegen ist, derart, daß das Blockierelement (30) in der Verriegelungsposition durch seine Schwerkraft in die Aufnahme bewegt wird.

16. Schloß nach einem der Ansprüche 1 bis 15, dadurch gekennzeichnet, daß eine Vielzahl von Einschnitten (44) von geringer Tiefe auf dem Umfang der Kodierscheiben (40) vorgesehen ist, um ein « Abhören der Kombination zu verhindern.

17. Schloß nach einem der Ansprüche 5 bis 16, dadurch gekennzeichnet, daß die vorgegebenen, auf den Kodierscheiben (40) vorgesehenen Stellungen für die genannten Kodierstücke (49) auf diesen in einer zu dem Einschnitt nicht symmetrischen Weise angeordnet sind, und daß die Zahl dieser Stellungen gleich ist der Hälfte der Gesamtzahl an Stellungen, welche von den Kodierstücken eingenommen werden können.
